# EUROPÄISCHE PATENTSCHRIFT

(11) **EP 3 553 403 B1**
(45) Veröffentlichungstag und Bekanntmachung des Hinweises auf die Patenterteilung: **23.08.2023**
(21) Anmeldenummer: 19168141.0
(22) Anmeldetag: 09.04.2019
(51) Int. Cl.: F24F 11/63, F24F 11/83, F24F 140/50

(54) **HVAC-SYSTEM UND VERFAHREN ZUM BETREIBEN EINES HVAC-SYSTEMS**
HVAC SYSTEM AND METHOD FOR OPERATING AN HVAC SYSTEM
SYSTÈME CVC ET PROCÉDÉ DE FONCTIONNEMENT D'UN SYSTÈME CVC

(30) Priorität: 11.04.2018 DE 102018205415
(43) Veröffentlichungstag der Anmeldung: 16.10.2019
(73) Patentinhaber: Robert Bosch GmbH, 70442 Stuttgart (DE)
(72) Erfinder: Pradipta, Justin, 570109 Singapore (SG)

(56) Entgegenhaltungen:
- EP-A1- 3 037 745
- WO-A1-2016/148651
- US-A1- 2008 028 780
- US-A1- 2015 330 656

## Beschreibung

### GEBIET DER TECHNIK

Die vorliegende Offenbarung betrifft ein Heiz-, Lüftungs- und Klimaanlagensystem (Heating, Ventilation, and Air Conditioning System, HVAC-System), umfassend eine Versorgungsseite, ein Bedarfssubsystem für ein HVAC-System und ein Verfahren zum Betreiben eines HVAC-Systems.

### HINTERGRUND DER TECHNIK

Ein übliches HVAC-System in einem beispielsweise gewerblichen Gebäude kann Kälteanlagen, Kühlturm, Luftbehandlungseinheiten (Air Handling Units, AHU) und Gebläsekonvektoren (Fan Coil Units, FCU) umfassen. Ein Gebäudemanagementsystem (Building Management System, BMS) steuert die Vorrichtungen durch Vorgabe von Sollwerten oder Plänen. Die FCUs an den Zonen im Gebäude können durch das BMS direkt oder lokal durch einen Thermostat gesteuert werden. Im normalen Betriebsmodus eines Gebäudes: i. werden die gewünschten Temperatursollwerte der Zonen im BMS oder an den lokalen Thermostaten eingestellt; ii. beginnt die Kälteanlage zu arbeiten, um Kühlwasser (Kaltwasser) mit einer festgelegten Temperatur zu liefern; iii. öffnet das Ventil an der FCU, um Kühlwasserfluss zum Abkühlen des Raums auf die gewünschte Temperatur zu ermöglichen; iv. empfängt die Kälteanlage Rücklaufkühlwasser mit einer höheren Temperatur; und v. definiert die Differenz zwischen der Versorgungs- (Vorlauf-) und Rücklauftemperatur die Kühllast des Gebäudes und den Arbeitsmodus der Kälteanlage. Die Informationen werden auch zur Planung der Kälteanlagenstufung verwendet, wenn die Last die Schwellenkapazität bereits überschreitet.

Im Kälteanlagenstufungsprozess ist ein Puffer vorgesehen, um unerwünschte Stufung (Taktung) wegen Schwankung der Rücklaufkühlwassertemperatur zu vermeiden. Die Pufferzeit induziert eine Verzögerung zwischen dem zunehmenden Bedarf und der Kühlwasserversorgung. Dadurch wird die Systemreaktion verlangsamt. Die WO2016/148651 A1 offenbart ein Verfahren zum Betrieb eines Gebäudeumweltmanagementsystems (BEMS), das Folgendes umfasst: a) Gewinnung von Zonenumgebungssensordaten und Zonensollwerten für zwei oder mehr Zonen in einem Gebäude; b) Berechnung eines Antrags auf Mindestzufuhr von Kühl-/Heizluft für jedes Gebiet zur Einhaltung der Zonensollwerte; c) Übermittlung der Anfrage für jede Zone an einen Planer; d) Entgegennahme der Anfragen für jedes Gebiet und der Energieeffizienzdaten zu einer oder mehreren Komponenten des BEMS beim Planer; e) Berechnung einer Luftversorgungsstrategie, die eine Zuteilung der Kühl-/Heizluftversorgung für jedes Gebiet umfasst, um den Energieverbrauch einer oder mehrerer Komponenten zu minimieren und gleichzeitig alle Anforderungen an den Sollwert der Zone zu erfüllen; und f) Kontrolle des BEMS, um die Zuordnung von Schritt e) zu jeder Zone vorzunehmen.

Die US2008/028780 A1 offenbart ein Verfahren zur Steuerung des Anlaufbetriebs einer Klimaanlage mit einem Kompressor sowie einem Innen- und einem Außenventilator, das folgende Schritte umfasst: a) Berechnung der Kühl-/Heizlast in Innenräumen auf der Grundlage einer Innentemperatur, einer Außentemperatur und einer Differenz zwischen der Innentemperatur und einer Zieltemperatur; b) Berechnung einer Bezugsbetriebsfrequenz des Verdichters unter Verwendung der berechneten Kühl-/Heizlast in Innenräumen; c) Antrieb des Innen- und des Außenventilators während eines ersten Zeitraums, um dadurch das Druckgleichgewicht zwischen einem Innen- und einem Außendruck einzustellen, wenn ein Betriebsstartsignal der Klimaanlage eingegeben wird; d) den Kompressor während eines voreingestellten Zeitraums anzutreiben und dabei die Betriebsfrequenz des Verdichters schrittweise zu erhöhen, wobei die Betriebsfrequenz des Verdichters während des gesamten voreingestellten Zeitraums niedriger als die Bezugsbetriebsfrequenz ist; und (e) Einstellung der Betriebsfrequenz des Kompressors auf die Referenzbetriebsfrequenz und Antrieb des Kompressors.

Dementsprechend besteht ein Bedarf, ein HVAC-System und ein Verfahren zum Betreiben eines HVAC-Systems mit einer schnelleren System-Reaktionszeit bereitzustellen.

### KURZFASSUNG

Die vorliegende Offenbarung betrifft ein Verfahren zum Betreiben eines HVAC-Systems gemäß Anspruch 1. Das HVAC-System schließt wenigstens ein Bedarfssubsystem in Signalkommunikation mit einer Versorgungsseite ein. Beispielsweise umfasst das HVAC-System als Bedarfssubsystem einen Verbraucher, beispielsweise eine kälteabnehmende Einheit. Das Verfahren schließt einen Schritt des Bestimmens eines Bedarfs (Q_{D}) mit einer Bedarfsschätzfunktion ein. Die Bestimmung des Bedarfs wird von einem im Bedarfssubsystem eingeschlossenen Bedarfsseitenprozessor ausgeführt. Der variable Eingang der Bedarfsschätzfunktion umfasst eine Zoneneigenschaft und ein Steuersignal (u_{ctrl}). Das Verfahren schließt ein Kommunizieren des Bedarfs (Q_{D}) vom Bedarfssubsystem zur Versorgungsseite ein. Das Verfahren schließt ein Bestimmen einer Versorgungsseitenbetriebsleistung (Q_{s,total}) als Funktion des Bedarfs (Q_{D}) und von Versorgungsseitenparametern ein; wobei die Bestimmung von einem in der Versorgungsseite eingeschlossenen Versorgungsseitenprozessor ausgeführt wird.

Die vorliegende Offenbarung betrifft auch ein Bedarfssubsystem gemäß Anspruch 11, welches dazu eingerichtet ist, mit einer Versorgungsseite zu kommunizieren. Die vorliegende Offenbarung betrifft auch ein HVAC-System einschließend die Versorgungsseite gemäß Anspruch 12.

Das Bedarfssubsystem gemäß Anspruch 11 eignet sich für ein HVAC-System, das dazu konfiguriert ist, operativ mit einer Versorgungsseite des HVAC-Systems zu kommunizieren. Das Bedarfssubsystem schließt einen Controller zum Bereitstellen eines Steuersignals (u_{ctrl}) ein. Das Bedarfssubsystem schließt einen Bedarfsseitenprozessor ein, der dazu konfiguriert ist, einen Bedarf (Q_{D}) mit einer Bedarfsschätzfunktion zu berechnen, z. B. durch Bewerten der Bedarfsschätzfunktion. Der variable Eingang der Bedarfsschätzfunktion schließt eine Zoneneigenschaft und das Steuersignal (u_{ctrl}) ein. Das Bedarfssubsystem schließt einen Bedarfsseitensender zum Senden des Bedarfs (Q_{D}) zur Versorgungsseite ein.

Das HVAC-System umfassend die Versorgungsseite ist gemäß Anspruch 12 dazu konfiguriert, operativ mit wenigstens einem Bedarfssubsystem gemäß Anspruch 11 zu kommunizieren. Die Versorgungsseite schließt einen Versorgungsseitenempfänger zum Empfangen des Bedarfs (Q_{D}) vom Bedarfssubsystem ein. Das Versorgungssystem schließt einen Versorgungsseitenprozessor (124) ein, der dazu konfiguriert ist, eine Versorgungsseitenbetriebsleistung (Q_{s,total}) als Funktion des Bedarfs (Q_{D}) und von Versorgungsseitenparametern zu bestimmen.

Das erfindungsgemäße HVAC-System kann eine Versorgungsseite und wenigstens das Bedarfssubsystem einschließen. Das HVAC-System kann zusätzliche erfindungsgemäße Bedarfssubsysteme einschließen.

### KURZE BESCHREIBUNG DER ZEICHNUNGEN

In der folgenden Beschreibung werden verschiedene Ausführungsformen der vorliegenden Offenbarung unter Bezug auf die folgenden Figuren dargestellt, wobei:
Figur 1 ein Ablaufdiagramm eines Verfahrens gemäß verschiedenen Ausführungsformen der Erfindung zeigt.
Figur 2 ein Diagramm zur Veranschaulichung eines Verfahrens gemäß verschiedenen Ausführungsformen der Erfindung beim Bedarfssubsystem zeigt.
Figur 3 ein Diagramm zur Veranschaulichung von wenigstens drei Bedarfssubsystemen in Kommunikation mit einer Versorgungsseite gemäß verschiedenen Ausführungsformen der Erfindung zeigt.
Figur 4 ein Diagramm zur Veranschaulichung eines HVAC-Systems mit verschiedenen Komponenten gemäß einem Vergleichsbeispiel zeigt.
Figur 5 ein Diagramm zur Veranschaulichung eines HVAC-Systems mit verschiedenen Komponenten gemäß einem Beispiel der Erfindung zeigt.
Figur 6 ein Beispiel für den Verlauf einer Versorgungsseitenbetriebsleistung, in diesem Fall der Kühlleistung, nach Einschalten des HVAC-Systems, in einem Vergleichsbeispiel zeigt.
   Jede der Figuren 7 und 8 als ein Beispiel die Kühlleistung in kW (vertikale Achse) als Funktion des Steuersignals (horizontale Achse) für eine FCU mit einer Zonentemperatur T_{ZONE} = 24 °C in Figur 7 und T_{ZONE} = 29 °C in Figur 8 zeigt.
Figur 9 einen Graphen 50 zeigt, der die Kapazität einer Kälteanlage in MW auf der vertikalen Achse und die Zeit in Minuten auf der horizontalen Achse darstellt.
Figur 10 den Verlauf der Zonentemperatur für drei verschiedene Zonenlasten zeigt.

### DETAILLIERTE BESCHREIBUNG

In der folgenden detaillierten Beschreibung werden spezifische Einzelheiten und Ausführungsformen, in denen die Erfindung ausgeübt werden kann, beschrieben. Diese Ausführungsformen werden in ausreichendem Detail beschrieben, um einem Fachmann die Ausübung der Erfindung zu ermöglichen. Andere Ausführungsformen können genutzt und Änderungen können vorgenommen werden, ohne vom Umfang der Erfindung abzuweichen. Die verschiedenen Ausführungsformen schließen sich nicht notwendigerweise gegenseitig aus, da einige Ausführungsformen mit einer oder mehreren anderen Ausführungsformen kombiniert werden können, um neue Ausführungsformen zu bilden.

Merkmale, die im Rahmen einer Ausführungsform beschrieben sind, können entsprechend auf dieselben oder ähnliche Merkmale bei anderen Ausführungsformen anwendbar sein. Merkmale, die im Rahmen einer Ausführungsform beschrieben sind, können entsprechend auf die anderen Ausführungsformen anwendbar sein, auch wenn dies bei diesen anderen Ausführungsformen nicht ausdrücklich beschrieben ist. Ferner können Hinzufügungen und/oder Kombinationen und/oder Alternativen, wie für ein Merkmal im Rahmen einer Ausführungsform beschrieben, entsprechend auf dasselbe oder ein ähnliches Merkmal bei anderen Ausführungsformen anwendbar sein.

Der Ausdruck "variabler Eingang" kann sich auf die Argumente einer Funktion beziehen.

Die hierin veranschaulichend beschriebene Erfindung kann in geeigneter Weise bei Abwesenheit eines beliebigen Elements oder beliebiger Elemente, einer beliebigen Einschränkung oder beliebiger Einschränkungen, die nicht eigens hierin offenbart sind, ausgeübt werden. Daher sind zum Beispiel die Begriffe "umfassend", "einschließlich", "enthalten" etc. expansiv und ohne Einschränkung aufzufassen. Das Wort "umfassen" oder Variationen, wie "umfasst" oder "umfassend", wird dementsprechend so verstanden, dass es die Einbeziehung einer angegebenen ganzen Zahl oder von Gruppen ganzer Zahlen impliziert, nicht aber den Ausschluss einer beliebigen anderen ganzen Zahl oder Gruppe ganzer Zahlen. Außerdem sind die hierin vorkommenden Begriffe und Ausdrücke als Begriffe der Beschreibung und nicht der Einschränkung verwendet, und bei der Verwendung dieser Begriffe und Ausdrücke besteht keine Absicht des Ausschließens jeglicher Äquivalente der gezeigten und beschriebenen Merkmale oder Teile davon, aber es wird erkannt, dass verschiedene Modifikationen innerhalb des Umfangs der beanspruchten Erfindung möglich sind. Somit sollte klar sein, dass, obwohl die vorliegende Erfindung spezifisch durch beispielhafte Ausführungsformen und optionale Merkmale offenbart worden ist, der Fachmann Modifikationen und Variationen der hierin verkörperten und offenbarten Erfindungen vornehmen kann, und dass derartige Modifikationen und Variationen als im Umfang dieser Erfindung liegend betrachtet werden.

Die in den Ansprüchen in Klammern angegebenen Bezugszeichen dienen zum leichteren Verständnis der Erfindung und haben keine einschränkende Auswirkung auf den Umfang der Ansprüche.

Die weiteren in den Ansprüchen und in der Beschreibung in Klammern angegebenen Bezugszeichen dienen zum leichteren Verständnis der Erfindung und haben keine einschränkende Auswirkung auf den Umfang der Erfindung, insbesondere keine einschränkende Auswirkung auf den Umfang der Ansprüche. Diese weiteren Bezugszeichen haben dieselbe Wirkung wie Bezugszeichen. Die weiteren Bezugszeichen können von den Ansprüchen gelöscht werden, ohne den Umfang der Ansprüche zu beeinträchtigen. Beispiele für solche weiteren Bezugszeichen sind Q_{D}, Q_{s,total}, T_{ZONE}, Q_{AHU}, Tₐᵢᵣ, u_{ctrl}, Tₛᵤₚ, m, Q₁₅₂ und Q₁₅₃.

Die Abkürzungen HVAC, AHU, FCU und BMS, wie in der vorliegenden Offenbarung verwendet, sind Begriffe mit im Gebiet wohlbekannten Bedeutungen. HVAC (Heating, Ventilation, Air Conditioning) steht für Heiz-, Lüftungs- und Klimaanlagensystem. AHU (Air Handling Unit) steht für Luftbehandlungseinheit. FCU (Fan Coil Unit) steht für Gebläsekonvektor. BMS (Building Management System) steht für Gebäudemanagementsystem.

Bei verschiedenen Ausführungsformen kann das HVAC-System in eine Bedarfsseite und eine Versorgungsseite unterteilt werden.

Bei verschiedenen Ausführungsformen kann das HVAC-System wenigstens ein Bedarfssubsystem in Signalkommunikation mit einer Versorgungsseite einschließen. Ein Bedarfssubsystem kann ein Klimagerät sein. Ein Beispiel für ein Klimagerät ist ein Gebläsekonvektor. Ein weiteres Beispiel für ein Klimagerät ist eine Luftbehandlungseinheit. Ein Beispiel für ein Bedarfssubsystem ist ein Gebläsekonvektor (Fan Coil Unit, FCU). Ein Beispiel für eine Versorgungsseite schließt ein Gebäudemanagementsystem (Building Management System, BMS) und einen Kälteerzeuger (z. B. eine Kälteanlage) ein.

Bei verschiedenen Ausführungsformen sind das Bedarfssubsystem und ein oder mehrere zusätzliche Bedarfssubsysteme in der Bedarfsseite eingeschlossen. Bei verschiedenen Ausführungsformen kann das HVAC-System ein oder mehrere zusätzliche Bedarfssubsysteme einschließen, wobei dieses zusätzliche eine oder jedes dieser zusätzlichen mehreren Bedarfssubsysteme vorzugsweise den erfindungsgemäßen Bedarfssubsystemen entspricht.

Bei verschiedenen Ausführungsformen kann das Bedarfssubsystem den Bedarfsseitenprozessor einschließen. Der Bedarfsseitenprozessor ist dazu konfiguriert, die Bestimmung des Bedarfs (Q_{D}) mit der Bedarfsschätzfunktion auszuführen, z. B. durch Bewerten der Funktion. Die Bedarfsschätzfunktion umfasst den variablen Eingang. Der variable Eingang der Bedarfsschätzfunktion umfasst eine Zoneneigenschaft und das Steuersignal (u_{ctrl}).

Bei der vorliegenden Offenbarung wird eine Temperatur, wie eine Zonentemperatur (T_{ZONE}), zum Erklären der Erfindung als eine mögliche Zoneneigenschaft verwendet, die Erfindung ist aber nicht hierauf eingeschränkt, und eine andere Zoneneigenschaft kann als die Zoneneigenschaft oder die Zonentemperatur verwendet werden, zum Beispiel die Luftfeuchtigkeit der Zone, die relative Luftfeuchtigkeit der Zone, der Taupunkt der Zone, die CO₂-Konzentration der Zone oder Kombinationen davon. In einem Beispiel ist die Eigenschaft der Zone die Temperatur der Zone (T_{ZONE}).

Bei verschiedenen Ausführungsformen kann sich Zoneneigenschaft auf Eigenschaften der Luft in der jeweiligen Zone beziehen.

Bei verschiedenen Ausführungsformen ist die Zoneneigenschaft eine Umgebungsvariable der Zone. Daher schließt die Zoneneigenschaft nicht variable Eigenschaften der Zone aus, wie zum Beispiel: Zonenabmessungen, Zonenvolumen, Zonenbereich, Zonenwärmekapazität oder eine Kombination davon. Die Zoneneigenschaft kann einer Eigenschaft der Luft in der jeweiligen Zone entsprechen. Der Begriff "entsprechen" kann in diesem Zusammenhang bedeuten, dass es sich bei der Zoneneigenschaft um eine bestimmte Eigenschaft handelt. "Zoneneigenschaft entspricht der Zonentemperatur" kann zum Beispiel bedeuten, dass die Zoneneigenschaft die Zonentemperatur ist. In einem anderen Beispiel kann "Zoneneigenschaft entspricht einer Luftfeuchtigkeit" bedeuten, dass die Zoneneigenschaft die Zonenluftfeuchtigkeit ist.

Die Temperatur ist die gemessene aktuelle Temperatur (im Gegensatz zu einer Soll-Temperatur). Beispielsweise ist die Temperatur für eine FCU die von der FCU gemessene Zonentemperatur (T_{ZONE}). Das Steuersignal kann das Signal von einem Controller des Bedarfsseitensubsystems einschließen. Der Eingang des Controllers schließt einen Sollwert, z. B. einen Temperatursollwert (Tₛₑₜ), und die Zonentemperatur (z. B. die aktuelle gemessene Temperatur der Zone) ein. Der Controller erzeugt ein Steuersignal, das eine Funktion des Eingangs zum Controller ist. Das Steuersignal kann zum Beispiel einer Lüfterdrehzahl oder einer Ventilöffnung entsprechen. Der Begriff "entsprechen" kann in diesem Zusammenhang bedeuten, dass es sich beim Steuersignal um eine Lüfterdrehzahl oder eine Ventilöffnung handelt. Beim Steuersignal kann es sich zum Beispiel um eine Lüfterdrehzahl oder ein Ventilöffnungsverhältnis handeln.

Bei verschiedenen Ausführungsformen kann das Bedarfssubsystem den Sender zum Senden des Bedarfs (Q_{D}) zur Versorgungsseite einschließen.

Bei verschiedenen Ausführungsformen kann die Versorgungsseite den Empfänger zum Empfangen des Bedarfs (Q_{D}) vom Bedarfssubsystem einschließen.

Bei verschiedenen Ausführungsformen kann sich Kommunizieren des Bedarfs auf Senden des Bedarfs über den Sender vom Bedarfsseitensubsystem zum Empfänger der Versorgungsseite beziehen. Somit wird die Signalkommunikation zwischen dem Sender und dem Empfänger hergestellt.

Bei verschiedenen Ausführungsformen kann die Versorgungsseite den Versorgungsseitenprozessor einschließen. Der Versorgungsseitenprozessor kann dazu konfiguriert werden, in der Lage zu sein, eine Versorgungsseitenbetriebsleistung als Funktion des Bedarfs (Q_{D}) zu bestimmen. Die Bestimmung kann andere Parameter, wie Versorgungsseitenparameter, einschließen. Typischerweise reichen der Bedarf (Q_{D}) und die Versorgungsseitenparameter aus, um die Versorgungsseitenbetriebsleistung zu berechnen. Wenn zusätzliche Bedarfsseitensubsysteme vorhanden sind, schließt Bedarf (Q_{D}) hierin auch zusätzliche Bedarfe ein. Der Ausdruck "in der Lage zu sein" hierin bedeutet, dass der Versorgungsseitenprozessor, wenn das HVAC-System in Betrieb ist, und bei Verfügbarkeit des Bedarfs (Q_{D}) gemäß Empfang durch den Empfänger, die Versorgungsseitenbetriebsleistung (Q_{s,total}) bestimmt. Die Versorgungsseitenbetriebsleistung (Q_{s,total}) ist eine Funktion des Bedarfs, z. B. proportional zum Bedarf. Die Versorgungsseitenbetriebsleistung (Q_{s,total}) kann proportional zur Summe der Bedarfe sein. Die Bestimmung der Versorgungsseitenbetriebsleistung kann zum Beispiel Variieren der Drehzahl einer Motorpumpe und Aktivieren oder Deaktivieren von zusätzlichen Stufen neben einer Hauptstufe einer Kälteanlage einschließen. Versorgungsseitenparameter sind zum Beispiel für den Betrieb der Versorgungsseite erforderliche Parameter, die nicht von oder zu der Bedarfsseite kommuniziert werden müssen. Beispiele für Versorgungsseitenparameter sind die Beziehung zwischen der Versorgungsseitenbetriebsleistung und der Kapazität einer Kälteanlage, die Temperatur des Rücklaufwassers und einschränkende Faktoren wie Höchstleistung einer Pumpe oder Kälteanlage. Die Versorgungsseitenbetriebsleistung kann durch eine versorgungsseitige Betriebsleistungsschätzfunktion, hierin auch einfach "Versorgungsfunktion" genannt, bestimmt werden.

Gemäß der Erfindung kann ein HVAC-System bereitgestellt werden, wobei das HVAC-System die Versorgungsseite einschließt, und die Versorgungsseite dazu konfiguriert ist, operativ mit wenigstens dem Bedarfssubsystem, vorzugsweise weiterhin mit den zusätzlichen Bedarfssubsystemen zu kommunizieren.

Bei verschiedenen Ausführungsformen für das HVAC-System kann das HVAC-System wenigstens das Bedarfssubsystem, vorzugsweise weiterhin ein zusätzliches Bedarfssubsystem, einschließen.

Bei verschiedenen Ausführungsformen der Erfindung wird das Bedarfssubsystem gewählt unter wenigstens einem von: Gebläsekonvektor und Luftbehandlungseinheit.

Verschiedene Ausführungsformen der Erfindung können ein Verfahren zum Betreiben des HVAC-Systems betreffen. Das Verfahren kann einschließen: a) Bestimmen des Bedarfs (Q_{D}) mit der Bedarfsschätzfunktion, wobei die Bestimmung von einem im Bedarfssubsystem eingeschlossenen Bedarfsseitenprozessor ausgeführt wird; wobei die Bedarfsschätzfunktion den variablen Eingang umfasst, und wobei der variable Eingang der Bedarfsschätzfunktion die Zoneneigenschaft, z. B. eine Temperatur, und das Steuersignal (u_{ctrl}) umfasst. Die Temperatur ist vorzugsweise eine Zonentemperatur (T_{ZONE}), ein Beispiel für eine Zonentemperatur ist eine Raumtemperatur (T_{R}), wobei der Raum eine einzelne Zone umfassen kann. Das Verfahren kann einschließen: b) Kommunizieren des Bedarfs (Q_{D}), der in Schritt a) bestimmt wurde, vom Bedarfssubsystem zur Versorgungsseite. Das Verfahren kann einschließen: c) Bestimmen der Versorgungsseitenbetriebsleistung als Funktion des Bedarfs (Q_{D}) und von Versorgungsseitenparametern; wobei die Bestimmung durch einen in der Versorgungsseite eingeschlossenen Versorgungsseitenprozessor ausgeführt wird.

Bei verschiedenen Ausführungsformen der Erfindung kann das Bedarfssubsystem eine FCU sein, und die Temperatur ist eine Zonentemperatur. Die Zonentemperatur kann eine Raumtemperatur (T_{R}) sein, z. B. wenn der Raum eine einzelne Zone umfasst.

Bei verschiedenen Ausführungsformen der Erfindung kann das Bedarfssubsystem eine Luftbehandlungseinheit (AHU) sein, wobei der Bedarf ein AHU-Bedarf (Q_{AHU}) ist, und der Bedarfsseitenprozessor ein in der Luftbehandlungseinheit eingeschlossener AHU-Seitenprozessor ist, wobei die Bedarfsschätzfunktion eine AHU-Bedarfsschätzfunktion ist. Der variable Eingang der AHU-Bedarfsschätzfunktion kann weiterhin die Luftfeuchtigkeit umfassen.

Bei verschiedenen Ausführungsformen, vorzugsweise wenn das Bedarfssubsystem eine AHU einschließt, kann das Bedarfssubsystem ein zweites Steuersignal einschließen, wobei es sich bei der Temperatur im Bedarfssubsystem um die Temperatur der Versorgungsluft (Tₐᵢᵣ) handelt, zum Beispiel die Außenumgebungstemperatur, das Steuersignal (u_{ctrl}) einer Lüfterdrehzahl entspricht und das zweite Steuersignal einer Ventilöffnung entspricht.

Bei verschiedenen Ausführungsformen kann die Bedarfsseite ein Bedarfssubsystem, das eine AHU ist, und weiterhin eine Mehrzahl von Bedarfssubsystemen, die jeweils eine FCU sind, einschließen.

Bei verschiedenen Ausführungsformen kann die Bedarfsseite eine Mehrzahl von Bedarfssubsystemen, die jeweils eine Luftbehandlungseinheit sind, und weiterhin eine Mehrzahl von Bedarfssubsystemen, die jeweils eine FCU sind, einschließen.

Bei verschiedenen Ausführungsformen kann das HVAC-System einen Kälteerzeuger (z. B. eine Kälteanlage) auf der Versorgungsseite einschließen. Das Verfahren gemäß der Erfindung kann Bestimmen einer Betriebsleistung des Kälteerzeugers, z. B. der Betriebsleistung einer Kälteanlage, einschließen, wobei der Bedarf der Versorgungsseite eine Funktion der Zulauftemperatur der Flüssigkeit (Tₛᵤₚ), der Rücklauftemperatur der Flüssigkeit und der Flussrate der Flüssigkeit (m) ist. Das HVAC-System kann eine Flüssigkeit für Wärmeübertragung am Kälteerzeuger und zum Beispiel zwischen der Versorgungsseite und der Bedarfsseite einschließen, die Flüssigkeit kann liquide sein, zum Beispiel im Wesentlichen Wasser umfassen.

Bei verschiedenen Ausführungsformen kann die Bedarfsschätzfunktion unabhängig von anderen Bedarfsseitenparametern sein, wie: Zonenabmessungen, Zonenvolumen, Zonenbereich, Zonenwärmekapazität oder eine Kombination davon.

Bei verschiedenen Ausführungsformen kann das Verfahren gemäß der Erfindung Hinzufügen wenigstens eines zusätzlichen Bedarfssubsystems zum HVAC-System und damit zur Bedarfsseite des HVAC-Systems einschließen. Das Verfahren kann weiterhin Herstellen der Signalkommunikation zwischen dem zusätzlichen Bedarfssubsystem und der Versorgungsseite einschließen, sodass das zusätzliche Bedarfssubsystem den nachstehenden Schritt ausführen kann: Kommunizieren des Bedarfs vom zusätzlichen Bedarfssubsystem zur Versorgungsseite.

Bei verschiedenen Ausführungsformen kann das Verfahren gemäß der Erfindung eine Reaktionszeit für die Versorgungsseite umfassen. Die Versorgungsseite kann konfiguriert werden zum Arbeiten in: i) einem ersten Modus, wobei wenigstens ein Bedarf (Q_{D}) empfangen wird; und ii) in einem zweiten Modus, wobei kein Bedarf (Q_{D}) empfangen wird. Die Versorgungsseite kann dazu konfiguriert werden, beim Arbeiten im ersten Modus und Erkennen eines zweiten Modus die Reaktionszeit zu erhöhen, und beim Arbeiten im zweiten Modus und Erkennen eines ersten Modus die Reaktionszeit zu vermindern.

Fig. 1 veranschaulicht ein Ablaufdiagramm eines Verfahrens gemäß verschiedenen Ausführungsformen der Erfindung. In einem Verfahrensschritt 10 wird die Bestimmung des Bedarfs Q_{D} beim Bedarfssubsystem ausgeführt. In einem weiteren zu einem späteren Zeitpunkt als Schritt 10 ausgeführten Verfahrensschritt, wird in Schritt 11 der Bedarf Q_{D}, der in Schritt 10 bestimmt worden war, zur Versorgungsseite kommuniziert. In einem weiteren zu einem späteren Zeitpunkt als Schritt 11 ausgeführten Verfahrensschritt, wird in Schritt 12 die Versorgungsseitenbetriebsleistung anhand des durch die Versorgungsseite vom Bedarfssubsystem empfangenen Bedarfs bestimmt.

Fig. 2 zeigt ein Diagramm zur Veranschaulichung eines bei einem Bedarfssubsystem gemäß verschiedenen Ausführungsformen der Erfindung am Bedarfssubsystem ausgeführten Verfahrens. Ein Controller 142 ist dazu konfiguriert, den Sollwert Tₛₑₜ einer Zoneneigenschaft, zum Beispiel einer gewünschten Zonentemperatur, z. B. durch einen Benutzer in einem Büroraum eingestellt, zu empfangen. Der Controller ist auch dazu konfiguriert, den aktuellen Wert T_{ZONE} der Zoneneigenschaft zu empfangen. Anhand dieser beiden Eingänge bestimmt der Controller in einem Schritt 22 das Steuersignal u_{ctrl}. Das Steuersignal wird vom Bedarfssubsystem zum Einstellen seines Betriebszustands verwendet, wobei sich das Steuersignal auf eine Ventilöffnung oder eine Lüfterdrehzahl beziehen könnte. Das Steuersignal kann ein normierter Wert von 0 bis 1 sein. Das Steuersignal u_{ctrl} wird zum Bedarfsseitenprozessor 144 kommuniziert. Der Bedarfsseitenprozessor 144 bestimmt den Bedarf (Q_{D}), z. B. durch Bewerten einer Bedarfsschätzfunktion, wobei die Bedarfsschätzfunktion einen variablen Eingang umfasst, und wobei der variable Eingang der Bedarfsschätzfunktion den aktuellen Wert T_{ZONE} der Zoneneigenschaft und das Steuersignal (u_{ctrl}) umfasst. Der aktuelle Wert der Zoneneigenschaft kann ein gemessener Wert sein, zum Beispiel von einem Temperatursensor. Der gemessene Wert kann durch einen üblichen Sensor (wie z. B. durch einen üblichen Temperatursensor) gemessen werden, wobei sowohl der Controller 142 als auch der Bedarfsseitenprozessor denselben gemessenen Wert verwenden können.

In einem Beispiel ist Tₛₑₜ der Temperatursollwert einer Zone, während T_{ZONE} die aktuelle Temperatur ist. Das Steuersignal kann bestimmt werden durch u_{ctrl}=f(Tₛₑₜ,T_{ZONE}), zum Beispiel im Kühlmodus, das u_{ctrl =} a₁(T_{ZONE} - Tₛₑₜ), wobei a₁ ein Normierungsfaktor ist. Das Steuersignal u_{ctrl} kann begrenzt werden, zum Beispiel dann, wenn T_{ZONE} <= Tₛₑₜ, kann das Steuersignal null sein. Somit, wenn T_{ZONE >} Tₛₑₜ, ist das Steuersignal u_{ctrl} größer als null, und arbeitet die Bedarfsseite, z. B. FCU, mit einer jeweiligen Leistung größer als null, z. B. mit einer höheren Lüfterdrehzahl als null U/min.

In einem Beispiel wird der Bedarf mit einer Funktion Q_{D}=f(u_{ctrl},T_{ZONE}) bestimmt, wie folgt: ${Q}_{D} \left({u}_{ctrl}, {T}_{ZONE}\right) = {c}_{1} + {c}_{2} \frac{{T}_{ZONE}}{{a}_{2}} \left({c}_{3}⋅{Q}_{max}^{\left(1-{e}_{1}\right)}⋅{u}_{ctrl}^{{e}_{2}}\right)$
wobei Q_{D}(u_{ctrl},T_{ZONE}) der Bedarf Q_{D} ist, a₂ eine Konstante ist (zum Beispiel der Durchschnittswert der Zonentemperatur während normalen Betriebs in derselben Einheit wie T_{ZONE}, zum Beispiel 27 °C), Qₘₐₓ die Höchstleistung ist, und die Parameter c₁, c₂, c₃, e₁ und e₂ spezifische Bedarfssubsystemparameter sind, die eingestellt werden können, zum Beispiel durch Simulationen. GI. 1 wird vorzugsweise für eine FCU verwendet, wobei Q_{D} der Q_{FCU} ist, T_{ZONE} die Zonentemperatur in Celsius ist, Qₘₐₓ die Höchstleistung in Watt ist, und u_{ctrl} die normierte Ventilöffnung oder normierte Lüfterdrehzahl ist.

Bei verschiedenen Ausführungsformen ist die Bedarfsschätzfunktion (zum Beispiel GI. 1) eine Funktion, die bei gegebenen Argumenten einschließlich Temperatur und Steuersignal den Bedarf des Bedarfssubsystems liefert. Die Funktion kann in Schritt 24 im Bedarfssubsystemprozessor in verschiedenen Formen angewendet werden, z. B. in Form einer mathematischen Berechnung oder in Form einer Input-Output-Tabelle.

Fig. 3 zeigt ein Diagramm zur Veranschaulichung von wenigstens drei Bedarfssubsystemen 151, 152, 153 in Kommunikation mit einer Versorgungsseite 111 gemäß verschiedenen Ausführungsformen der Erfindung. Das erste Bedarfssubsystem 151 ist zum Bestimmen eines ersten Steuersignals u_{ctrl,1} in Schritt 31, zum Bestimmen (mit einem Prozessor des ersten Bedarfssubsystems) eines entsprechenden ersten Bedarfs Q_{D1} in Schritt 32 und zum Kommunizieren des ersten Bedarfs zur Versorgungsseite 111 konfiguriert. Das zweite Bedarfssubsystem 152 ist zum Bestimmen eines zweiten Steuersignals u_{ctrl,2} in Schritt 33, zum Bestimmen eines entsprechenden zweiten Bedarfs Q_{D2} (mit einem Prozessor des zweiten Bedarfssubsystems) in Schritt 34 und zum Kommunizieren des zweiten Bedarfs zur Versorgungsseite 111 konfiguriert. Das Bedarfssubsystem 153 ist zum Bestimmen eines dritten Steuersignals u_{ctrl,3} in Schritt 35, zum Bestimmen eines entsprechenden dritten Bedarfs Q_{D3} (mit einem Prozessor des dritten Bedarfssubsystems) in Schritt 36 und zum Kommunizieren des dritten Bedarfs zur Versorgungsseite 111 konfiguriert. Das HVAC-System ist nicht auf drei Bedarfssubsysteme eingeschränkt und könnte ein einzelnes Bedarfssubsystem sowie eine Mehrzahl von Bedarfssubsystemen, zum Beispiel 10 oder mehr Bedarfssubsysteme, einschließen.

Im Gegensatz zum herkömmlichen Weg der Bestimmung der Versorgungsseitenbetriebsleistung der Versorgungsseite (z. B. des Bedarfs einer Kälteanlage) mittels der Funktion gemäß Gl. 2: ${Q}_{s , total} = f \left(\dot{m}, {T}_{sup}, {T}_{ret}\right)$
stellt die Erfindung für die Bestimmung der Versorgungsseitenbetriebsleistung (in Schritt 37) Übernehmen der von der Bedarfsseite empfangenen Bedarfe (Q_{D1},Q_{D2},Q_{D3},...) und Anwenden, z. B. Bewerten der folgenden Versorgungsfunktion bereit: ${Q}_{s , total} = f \left({Q}_{D 1},{Q}_{D 2},{Q}_{D 3},…\right)$
wobei der variable Eingang der Versorgungsfunktion einen oder mehrere von den jeweiligen Bedarfssubsystemen von der Bedarfsseite empfangene Bedarfe (Q_{DX}) einschließen kann. Wenigstens einer der Bedarfe kann der Bedarf einer FCU (Q_{FCU}) sein. Einer der Bedarfe kann ein Bedarf einer Luftbehandlungseinheit (Q_{AHU}) sein. Anstelle der aggregierten verzögerten Reaktionszeit auf der Versorgungsseite (z. B. an der Kälteanlage), gegeben durch den Rücklaufflüssigkeitskreislauf und die Durchschnittsbildung der Temperaturmessungen auf der Versorgungsseite (z. B. an der Kälteanlage), kann die erfindungsgemäße Versorgungsseite daher ihre Versorgungsseitenbetriebsleistung ohne Verzögerung bestimmen. So kann eine Erhöhung der Versorgungsseitenbetriebsleistung bei Bedarf mit minimaler Reaktionszeit erfolgen, und die Absenkung kann ebenfalls mit minimaler Reaktionszeit erfolgen. Auf diese Weise sorgt die Erfindung für eine schnellere Reaktion und ermöglicht gleichzeitig Energieeinsparungen.

Bei verschiedenen Ausführungsformen ist die Versorgungsfunktion (zum Beispiel Gl. 3) eine Funktion, die bei gegebenen Argumenten einschließlich der Bedarfe (Q_{DX}) die Versorgungsseitenbetriebsleistung (Q_{S,total}) liefert. Die Versorgungsfunktion kann im Versorgungsseitenprozessor in verschiedenen Formen angewendet werden, z. B. in Form einer mathematischen Berechnung oder in Form einer Input-Output-Tabelle.

Die oben erläuterten Funktionen Gl. 1, Gl. 2, Gl. 3 sind jeweils beispielhafte Ausführungsformen der Erfindung, die Erfindung ist aber nicht darauf eingeschränkt. Anhand der Lehren der vorliegenden Offenbarung kann der Fachmann verschiedene Funktionen innerhalb des Umfangs der Erfindung entwickeln.

Figur 4 zeigt ein Diagramm zur Veranschaulichung eines HVAC-Systems mit verschiedenen Komponenten gemäß einem Vergleichsbeispiel. Das HVAC-System kann in eine Versorgungsseite 111 und eine Bedarfsseite 141 unterteilt werden. Die Versorgungsseite kann einen Kälteerzeuger 112 (z. B. eine Kälteanlage) und ein Gebäudemanagementsystem (BMS) 114, das dazu konfiguriert sein kann, in Signalkommunikation 103 mit dem Kälteerzeuger 112 zu stehen, einschließen. Die Versorgungsseite kann ein oder mehrere Bedarfssubsysteme einschließen, zum Beispiel eine erste FCU 151, eine zweite FCU 152, eine dritte FCU 153 und eine AHU 160. Das HVAC-System kann ferner einen Kreislauf zum Befördern der Flüssigkeit (z. B. Kältemittel, wie Wasser) einschließen, wobei der Kreislauf einen Zulaufunterkreislauf 101 und einen Rücklaufunterkreislauf 102 einschließen kann. Beim Kühlen liefert die Kälteanlage 112 zum Beispiel gekühlte Flüssigkeit zum Zulaufunterkreislauf 101 zur Bedarfsseite 141. Die Kälteanlage empfängt die Rücklaufflüssigkeit über den Rücklaufunterkreislauf 102, und die Rücklaufflüssigkeit kann an der Kälteanlage abgekühlt und erneut dem Zulaufunterkreislauf 101 zugeführt werden.

Figur 5 zeigt ein dem Diagramm von Figur 4 ähnliches Diagramm, wobei jedoch wenigstens eines der, vorzugsweise jedes der Bedarfssubsysteme 151, 152, 153 und 160 einen Bedarfsseitenprozessor umfasst, der zum Bestimmen des jeweiligen Bedarfs Q₁₅₁, Q₁₅₂, Q₁₅₃ sowie Q₁₆₀ und zum Kommunizieren des Bedarfs zur Versorgungsseite, zum Beispiel zum BMS 114, konfiguriert ist. Bei verschiedenen Ausführungsformen kann die Versorgungsseite einen Versorgungsseitenprozessor 124 einschließen, der zum Bestimmen des Versorgungsbedarfs und somit zum Bestimmen der Versorgungsseitenbetriebsleistung konfiguriert ist.

Bei verschiedenen Ausführungsformen kann die Flüssigkeit Teil des geschlossenen Kreislaufs sein, wobei der nächstliegende Kreislauf eine Pumpe zum Bereitstellen des Flüssigkeitsstroms aufweist. Die Pumpe kann Teil der Versorgungsseite sein, und sie kann in den Kälteerzeuger integriert oder vom Kälteerzeuger getrennt sein.

Figur 6 zeigt ein Beispiel für den Verlauf der Versorgungsseitenbetriebsleistung, in diesem Fall der Kühlleistung, nach Einschalten des HVAC-Systems. Figur 6 zeigt einen oberen Graphen 60 und einen unteren Graphen 61. Sowohl beim oberen als auch beim unteren Graphen wird auf der horizontalen Achse die Zeit in Stunden abgetragen. Auf der vertikalen Achse des oberen Graphen 60 wird die Kühlleistung (in MW) abgetragen, und auf der vertikalen Achse des unteren Graphen 61 wird die Zonentemperatur in Celsius abgetragen. Der obere Graph zeigt eine gepunktete Linie 63 (mit durch "X" repräsentierten Punkten), die einen Verlauf der Kühlleistung gegenüber der Zeit, wie für ein Vergleichsbeispiel gemessen, darstellt. Die durchgezogene Kurve 62 repräsentiert den Verlauf der simulierten Kühlleistung gegenüber der Zeit für das gleiche Vergleichsbeispiel. Gemessene und simulierte Verläufe sind sehr vergleichbar. Die gestrichelte Linie 64 repräsentiert den Stufungssollwert.

Das HVAC-System wird ungefähr um 7,5 h eingeschaltet. Obwohl der Bedarf bei Start zur Verfügung steht, kann das System den unmittelbaren Kühlbedarf aus der Wassertemperaturdifferenz nicht erkennen. Die zweite Stufe beginnt erst ungefähr um 8, weil der Puffer zu dieser Zeit ausgelaufen ist, und der Stufungssollwert 64 gekreuzt wurde.

Jede der Figuren 7 und 8 zeigt als ein Beispiel die Kühlleistung in kW (vertikale Achse) als Funktion des Steuersignals (horizontale Achse) für eine FCU mit einer Zonentemperatur T_{ZONE} = 24 °C in Figur 7 und T_{ZONE} = 29 °C in Figur 8. Diese Verläufe können für ein System gemessen oder simuliert sein. Nachdem die Beziehung zwischen der Kühlleistung und dem Steuersignal u_{ctrl} für eine gegebene Zonentemperatur T_{ZONE} bekannt ist, kann der Bedarf Q_{D} einfach durch Kenntnis des Steuersignals u_{ctrl} und der Zonentemperatur T_{ZONE} bestimmt werden. Die Erfindung kann auch mit einer anderen Zoneneigenschaft als der hierin als ein Beispiel gegebenen Zonentemperatur realisiert werden.

Figur 9 zeigt einen Graphen 50 mit der Kapazität eines Kälteerzeugers in MW auf der vertikalen Achse und der Zeit in Minuten auf der horizontalen Achse. Kurve 51 ist die Messung der Kapazität des Kälteerzeugers eines herkömmlichen Systems, während Kurve 52 die Messung der Kapazität des Kälteerzeugers des erfindungsgemäßen Verfahrens ist. Kurve 53 ist der geschätzte Bedarf gemäß der vorliegenden Erfindung.

Es ist ersichtlich, dass die zweite Stufe mit dem erfindungsgemäßen Verfahren eine Höchstleistung gegenüber dem Vergleichsbeispiel sehr schnell erreicht. Da der Kälteerzeuger erfindungsgemäß die Bedarfsinformationen von der Bedarfsseite empfängt, kann er die Leistung der Kälteerzeugerstufen schnell an den erforderlichen Bedarf anpassen, während der Kälteerzeuger im Vergleichsbeispiel auf die Temperatur des Rücklaufwassers reagiert, was im Vergleich sehr langsam ist. So regelt sich das erfindungsgemäße Beispiel sehr schnell auf eine stabile Leistung, und schaltet sogar die zweite Stufe aus. Das Vergleichsbeispiel hingegen schaltet die zweite Stufe erst viel später aus. Bei herkömmlichen Systemen kann eine weitere Verzögerung eingebaut sein (z. B. in Form einer Hysterese oder in Form eines gleitenden Durchschnitts, z. B. der Temperatur des Rücklaufwassers), um plötzliche Änderungen der Kühlleistung zu vermeiden, zum Beispiel wegen Wassertemperaturspitzen im System oder Fehlern bei Temperaturmessungen. Wegen dieser Verzögerung reagiert das herkömmliche HVAC-System sehr langsam.

Fig. 9 zeigt, dass für das herkömmliche System nach Starten (zur Zeit von 10 Minuten) der ersten Stufe des Kälteerzeugers bei Arbeiten mit voller Leistung nicht die volle Kapazität gehandhabt werden kann, und daher die zweite Stufe bei etwa 25 Minuten startet. Der Grund für die erhöhte Reaktionszeit ist der Kälteerzeugerstufungsprozesspuffer, wie oben erläutert. Da der Bedarf beim erfindungsgemäßen Verfahren und/oder System bekannt ist, stellt der Kälteerzeuger hingegen die genaue Betriebsleistung und damit die genaue Kühlkapazität bereit, wie im Verlauf 52 gezeigt. Ferner nutzt der Kälteerzeuger die erste und die zweite Stufe vom Start unter allmählicher Verminderung der Kapazität zur Anpassung an den allmählich abnehmenden Bedarf, um die zweite Stufe (bei etwa 15 Minuten) viel früher zu stoppen als das herkömmliche System. Das erfindungsgemäße System kann die gewünschte Zonenklimatisierungstemperatur bei der geschätzten Bedarfsseite viel früher zu erreichen.

Figur 10 zeigt den Verlauf der Zonentemperatur für drei verschiedene Zonenlasten. In jedem der Graphen von Figur 10 ist auf der vertikalen Achse die Temperatur in °C, auf der horizontalen Achse die Zeit in Minuten abgetragen, die gestrichelten Verläufe sind die Zonentemperaturkurven einer durch ein herkömmliches Verfahren und/oder System gekühlten Zone und die durchgezogenen Linien sind die Zonentemperaturkurven der gleichen durch ein Verfahren und/oder System gemäß der vorliegenden Erfindung gekühlten Zone. Figur 10 zeigt in der Mitte eine Referenzzone, wobei deutlich zu erkennen ist, dass die Kühlung mit dem erfindungsgemäßen Verfahren und/oder System viel schneller ist. Der obere Graph zeigt dieselben Verläufe für eine Zone, die weniger belastet ist, und der untere Graph zeigt dieselben Verläufe für eine Zone, die mehr belastet ist. Die Pfeile zeigen das Erreichen von 25 °C an, wobei zu erkennen ist, dass die Erfindung in allen drei Zuständen besser ist, und eine komfortable Temperatur von 25 °C 5 bis 10 Minuten früher als der Stand der Technik erreicht.

## Patentansprüche

1. Ein Verfahren (1) zum Betreiben eines HVAC-Systems (100) umfassend wenigstens ein Bedarfssubsystem (140) in Signalkommunikation mit einer Versorgungsseite (111), das Verfahren (1) umfassend:
a) Bestimmen eines Bedarfs (Q_{D}) mit einer Bedarfsschätzfunktion, wobei die Bestimmung von einem Bedarfsseitenprozessor (144), der im Bedarfssubsystem (140) eingeschlossenen ist, ausgeführt wird; wobei die Bedarfsschätzfunktion einen variablen Eingang umfasst, und wobei der variable Eingang der Bedarfsschätzfunktion eine Zoneneigenschaft und ein Steuersignal (u_{ctrl}) umfasst;
b) Kommunizieren des Bedarfs (Q_{D}) vom Bedarfssubsystem (140) zur Versorgungsseite (111); und
c) Bestimmen einer Versorgungsseitenbetriebsleistung (Q_{s,total}) als Funktion des Bedarfs (Q_{D}) und von Versorgungsseitenparametern; wobei die Bestimmung von einem Versorgungsseitenprozessor (124), der in der Versorgungsseite (111) eingeschlossen ist, ausgeführt wird.

2. Verfahren (1) nach Anspruch 1, wobei es sich beim Bedarfssubsystem (140) um ein Klimagerät handelt, wobei das Klimagerät vorzugsweise ein Gebläsekonvektor (151, 152, 153) oder eine Luftbehandlungseinheit (160) ist.

3. Verfahren (1) nach einem beliebigen der Ansprüche 1 oder 2, wobei die Zoneneigenschaft einer Zonentemperatur (T_{ZONE}) entspricht.

4. Verfahren (1) nach einem beliebigen der vorstehenden Ansprüche, wobei die Zoneneigenschaft einer Luftfeuchtigkeit entspricht.

5. Verfahren (1) nach einem beliebigen der vorstehenden Ansprüche, wobei das Steuersignal (u_{ctrl}) einer Lüfterdrehzahl entspricht.

6. Verfahren (1) nach einem beliebigen der vorstehenden Ansprüche, wobei das Steuersignal (u_{ctrl}) einer Ventilöffnung entspricht.

7. Verfahren (1) nach einem beliebigen der vorstehenden Ansprüche zum Betreiben des HVAC-Systems (100), wobei das HVAC-System (100) weiterhin einen Kälteerzeuger (112) auf der Versorgungsseite (111) umfasst, das Verfahren (1) weiterhin umfassend:
Bestimmen einer Betriebsleistung des Kälteerzeugers, wobei die Betriebsleistung des Kälteerzeugers eine Funktion wenigstens der Zulauftemperatur der Flüssigkeit (Tₛᵤₚ), der Rücklauftemperatur der Flüssigkeit, der Flussrate der Flüssigkeit (m) und des Bedarfs (Q_{D}) ist.

8. Verfahren (1) nach einem beliebigen der vorstehenden Ansprüche, wobei die Bedarfsschätzfunktion unabhängig ist von wenigstens: Zonenabmessungen, Zonenvolumen, Zonenbereich, Zonenwärmekapazität oder eine Kombination davon.

9. Verfahren (1) nach einem beliebigen der vorstehenden Ansprüche, weiterhin umfassend:
Hinzufügen wenigstens eines zusätzlichen Bedarfssubsystems (152, 153) zum HVAC-System (100) und
Herstellen der Signalkommunikation zwischen dem zusätzlichen Bedarfssubsystem (152, 153) und der Versorgungsseite (111), sodass das zusätzliche Bedarfssubsystem (152, 153) in der Lage ist, den nachstehenden Schritt auszuführen:
Kommunizieren des Bedarfs (Q₁₅₂, Q₁₅₃) vom zusätzlichen Bedarfssubsystem (152, 153) zur Versorgungsseite (111).

10. Verfahren (1) nach einem beliebigen der vorstehenden Ansprüche, wobei
die Versorgungsseite (111) eine Reaktionszeit aufweist, und
die Versorgungsseite (111) dazu konfiguriert ist, zu arbeiten in:
einem ersten Modus, wobei wenigstens einer des Bedarfs (Q_{D}) oder eines zusätzlichen Bedarfs (Q₁₅₂, Q₁₅₃) empfangen wird; und
einem zweiten Modus, wobei kein Bedarf (Q_{D}) empfangen wird;
wobei die Versorgungsseite (111) dazu konfiguriert ist, beim Arbeiten im ersten Modus und Erkennen eines zweiten Modus die Reaktionszeit zu erhöhen, und beim Arbeiten im zweiten Modus und Erkennen eines ersten Modus die Reaktionszeit zu vermindern.

11. Ein Bedarfssubsystem für ein HVAC-System (100), dazu konfiguriert, operativ mit einer Versorgungsseite (111) zu kommunizieren, die Versorgungsseite (111) umfassend:
einen Versorgungsseitenempfänger zum Empfangen eines Bedarfs (Q_{D}) vom Bedarfssubsystem (140); und
einen Versorgungsseitenprozessor (124), dazu konfiguriert, in der Lage zu sein, eine Versorgungsseitenbetriebsleistung (Q_{s,total}) als Funktion des Bedarfs (Q_{D}) zu bestimmen;
das Bedarfssubsystem umfassend:
einen Controller (142) zum Bereitstellen eines Steuersignals (u_{ctrl});
einen Bedarfsseitenprozessor (144), dazu konfiguriert, einer Bedarf (Q_{D}) mit einer Bedarfsschätzfunktion zu bestimmen, wobei die Bedarfsschätzfunktion einen variablen Eingang umfasst, und wobei der variable Eingang der Bedarfsschätzfunktion eine Zoneneigenschaft und das Steuersignal (u_{ctrl}) umfasst;
einen Bedarfsseitensender zum Senden des Bedarfs (Q_{D}) zur Versorgungsseite (111).

12. Ein HVAC-System (100), umfassend:
eine Versorgungsseite (111), dazu konfiguriert, operativ mit wenigstens einem Bedarfssubsystem (140) gemäß Anspruch 11 zu kommunizieren, die Versorgungsseite (111) umfassend:
einen Versorgungsseitenempfänger zum Empfangen des Bedarfs (Q_{D}) vom Bedarfssubsystem (140); und
einen Versorgungsseitenprozessor (124), dazu konfiguriert, eine Versorgungsseitenbetriebsleistung (Q_{s,total}) als Funktion des Bedarfs (Q_{D}) zu bestimmen.

13. Ein HVAC-System (100) gemäß Anspruch 12, weiterhin umfassend
wenigstens ein Bedarfssubsystem (140) gemäß Anspruch 11, und vorzugsweise, wobei das Bedarfssubsystem (140) gewählt wird aus wenigstens einem von:
Gebläsekonvektor (151, 152, 153) und Luftbehandlungseinheit (160).

## Claims

1. Method (1) for operating an HVAC system (100) comprising at least one demand subsystem (140) in signal communication with a supply side (111), the method (1) comprising:
a) determining a demand (Q_{D}) with a demand estimation function, wherein the determination is carried out by a demand side processor (144) included in the demand subsystem (140); wherein the demand estimation function comprises a variable input, and wherein the variable input of the demand estimation function comprises a zone property and a control signal (u_{ctrl});
b) communicating the demand (Q_{D}) from the demand subsystem (140) to the supply side (111); and
c) determining a supply side operation power (Q_{s,total}) as a function of the demand (Q_{D}) and supply side parameters; wherein the determination is carried out by a supply side processor (124) included in the supply side (111) .

2. Method (1) according to Claim 1, wherein the demand subsystem (140) is an air conditioning unit, wherein the air conditioning unit is preferably a fan coil unit (151, 152, 153) or an air handling unit (160).

3. Method (1) according to either of Claims 1 or 2, wherein the zone property corresponds to a zone temperature (T_{ZONE}).

4. Method (1) according to any of the preceding claims, wherein the zone property corresponds to an air humidity.

5. Method (1) according to any of the preceding claims, wherein the control signal (u_{ctrl}) corresponds to a fan speed.

6. Method (1) according to any of the preceding claims, wherein the control signal (u_{ctrl}) corresponds to a valve opening.

7. Method (1) according to any of the preceding claims, for operating the HVAC system (100), the HVAC system (100) further comprising a cold generator (112) on the supply side (111), the method (1) further comprising:
determining an operation power of the cold generator, wherein the operation power of the cold generator is a function of at least the supply temperature of the fluid (Tₛᵤₚ), the return temperature of the fluid, the flow rate of the fluid (ṁ) and the demand (Q_{D}).

8. Method (1) according to any of the preceding claims, wherein
the demand estimation function is independent of at least: zone dimensions, zone volume, zone area, zone thermal capacity or a combination thereof.

9. Method (1) according to any of the preceding claims, further comprising:
adding at least an additional demand subsystem (152, 153) to the HVAC system (100), and
establishing the signal communication between the additional demand subsystem (152, 153) and the supply side (111), such that the additional demand subsystem (152, 153) is able to carry out the step of: communicating the demand (Q₁₅₂, Q₁₅₃) from the additional demand subsystem (152, 153) to the supply side (111).

10. Method (1) according to any of the preceding claims, wherein
the supply side (111) comprises a response time, and
the supply side (111) is configured to operate in:
a first mode wherein at least one of the demand (Q_{D}) or any additional demand (Q₁₅₂, Q₁₅₃) is received; and
a second mode wherein no demand (Q_{D}) is received;
wherein the supply side (111) is configured to increase the response time when operating in the first mode and a second mode is detected, and decrease the response time when operating in the second mode and a first mode is detected.

11. Demand subsystem, for an HVAC system (100) configured to operably communicate with a supply side (111), the supply side (111) comprising:
a supply side receiver for receiving a demand (Q_{D}) from the demand subsystem (140); and
a supply side processor (124) configured to be able to determine a supply side operation power (Q_{s,total}) as a function of the demand (Q_{D});
the demand subsystem comprising:
a controller (142) for providing a control signal (u_{ctrl});
a demand side processor (144) configured to determine a demand (Q_{D}) with a demand estimation function, wherein the demand estimation function comprises a variable input, and wherein the variable input of the demand estimation function comprises a zone property and the control signal (u_{ctrl});
a demand side sender for sending the demand (Q_{D}) to the supply side (111).

12. HVAC system (100), comprising:
a supply side (111) configured to operably communicate with at least one demand subsystem (140) according to Claim 11, the supply side (111) comprising:
a supply side receiver for receiving the demand (Q_{D}) from the demand subsystem (140); and
a supply side processor (124) configured to determine a supply side operation power (Q_{s,total}) as a function of the demand (Q_{D}).

13. HVAC system (100) according to Claim 12, further comprising
at least one demand subsystem (140) according to Claim 11, and preferably wherein the demand subsystem (140) is selected from at least one of: a fan coil unit (151, 152, 153) and an air handling unit (160).

## Revendications

1. Procédé (1) permettant de faire fonctionner un système CVC (100), comprenant au moins un sous-système de demande (140) en communication de signal avec un côté alimentation (111), le procédé (1) comprenant les étapes consistant à :
a) déterminer une demande (Q_{D}) par une fonction d'estimation de demande, la détermination étant effectuée par un processeur côté demande (144) qui est inclus dans le sous-système de demande (140) ; dans lequel la fonction d'estimation de demande comprend une entrée variable, et dans lequel l'entrée variable de la fonction d'estimation de demande comprend une propriété de zone et un signal de commande (u_{ctrl}) ;
b) communiquer la demande (Q_{D}) du sous-système de demande (140) au côté alimentation (111) ; et
c) déterminer une puissance de fonctionnement côté alimentation (Q_{s,total}) en fonction de la demande (Q_{D}) et de paramètres côté alimentation ; dans lequel la détermination est effectuée par un processeur côté alimentation (124) qui est inclus dans le côté alimentation (111).

2. Procédé (1) selon la revendication 1, dans lequel le sous-système de demande (140) est un climatiseur, le climatiseur étant de préférence un ventilo-convecteur (151, 152, 153) ou une unité de traitement de l'air (160) .

3. Procédé (1) selon l'une quelconque des revendications 1 ou 2, dans lequel la propriété de zone correspond à une température de zone (T_{ZONE}).

4. Procédé (1) selon l'une quelconque des revendications précédentes, dans lequel la propriété de zone correspond à une humidité de l'air.

5. Procédé (1) selon l'une quelconque des revendications précédentes, dans lequel le signal de commande (u_{ctrl}) correspond à une vitesse de rotation de ventilateur.

6. Procédé (1) selon l'une quelconque des revendications précédentes, dans lequel le signal de commande (u_{ctrl}) correspond à une ouverture de vanne.

7. Procédé (1) selon l'une quelconque des revendications précédentes permettant de faire fonctionner le système CVC (100), dans lequel le système CVC (100) comprend en outre un générateur de froid (112) du côté alimentation (111), le procédé (1) comprenant en outre :
la détermination d'une puissance de fonctionnement du générateur de froid, la puissance de fonctionnement du générateur de froid étant fonction au moins de la température d'arrivée du liquide (Tₛᵤₚ), de la température de retour du liquide, du débit du liquide (m) et de la demande (Q_{D}).

8. Procédé (1) selon l'une quelconque des revendications précédentes, dans lequel la fonction d'estimation de demande est indépendante au moins : des dimensions de zone, du volume de zone, de la surface de zone, de la capacité thermique de zone ou d'une combinaison de ceux-ci.

9. Procédé (1) selon l'une quelconque des revendications précédentes, comprenant en outre les étapes consistant à :
ajouter au moins un sous-système de demande supplémentaire (152, 153) au système CVC (100), et
établir la communication de signal entre le sous-système de demande supplémentaire (152, 153) et le côté alimentation (111) de sorte que le sous-système de demande supplémentaire (152, 153) est en mesure d'exécuter l'étape suivante consistant à :
communiquer la demande (Q₁₅₂, Q₁₅₃) du sous-système de demande supplémentaire (152, 153) au côté alimentation (111).

10. Procédé (1) selon l'une quelconque des revendications précédentes, dans lequel le côté alimentation (111) présente un temps de réponse, et le côté alimentation (111) est configuré pour fonctionner dans :
un premier mode, dans lequel au moins soit la demande (Q_{D}), soit une demande supplémentaire (Q₁₅₂, Q₁₅₃) est reçue ; et
un deuxième mode, dans lequel aucune demande (Q_{D}) n'est reçue ;
dans lequel le côté alimentation (111) est configuré pour augmenter le temps de réponse lorsqu'il fonctionne dans le premier mode et reconnaît un deuxième mode, et pour diminuer le temps de réponse lorsqu'il fonctionne dans le deuxième mode et reconnaît un premier mode.

11. Sous-système de demande pour un système CVC (100), configuré pour communiquer de manière opérationnelle avec un côté alimentation (111), le côté alimentation (111) comprenant :
un récepteur côté alimentation pour recevoir une demande (Q_{D}) du sous-système de demande (140) ; et
un processeur côté alimentation (124) qui est configuré pour être en mesure de déterminer une puissance de fonctionnement côté alimentation (Q_{s,total}) en fonction de la demande (Q_{D}) ;
le sous-système de demande comprenant :
un contrôleur (142) pour fournir un signal de commandes (u_{ctrl}) ;
un processeur côté demande (144) qui est configuré pour déterminer une demande (Q_{D}) par une fonction d'estimation de demande, la fonction d'estimation de demande comprenant une entrée variable, et dans lequel l'entrée variable de la fonction d'estimation de demande comprend une propriété de zone et le signal de commande (u_{ctrl}) ;
un émetteur côté demande pour envoyer la demande (Q_{D}) au côté alimentation (111).

12. Système CVC (100), comprenant :
un côté alimentation (111) qui est configuré pour communiquer de manière opérationnelle avec au moins un sous-système de demande (140) selon la revendication 11, le côté alimentation (111) comprenant :
un récepteur côté alimentation pour recevoir la demande (Q_{D}) du sous-système de demande (140) ; et
un processeur côté alimentation (124) qui est configuré pour déterminer une puissance de fonctionnement côté alimentation (Q_{s,total}) en fonction de la demande (Q_{D}).

13. Système CVC (100) selon la revendication 12, comprenant en outre au moins un sous-système de demande (140) selon la revendication 11, et de préférence dans lequel le sous-système de demande (140) est sélectionné parmi au moins un élément : d'un ventilo-convecteur (151, 152, 153) et d'une unité de traitement de l'air (160) .
